# EUROPÄISCHE PATENTSCHRIFT

(11) **EP 0 218 805 B1**
(45) Veröffentlichungstag und Bekanntmachung des Hinweises auf die Patenterteilung: **23.01.1991**
(21) Anmeldenummer: 86109439.9
(22) Anmeldetag: 10.07.1986
(51) Int. Cl.: B66B 5/26

(54) **Fangvorrichtung für den Förderschlitten eines Aufzuges**
Catching device for a lift cage
Parachute pour cabine de monte-charge

(30) Priorität: 08.10.1985 DE 3535823
(43) Veröffentlichungstag der Anmeldung: 22.04.1987
(73) Patentinhaber: GEDA-Dechentreiter Maschinenbau GmbH, D-8854 Asbach-Bäumenheim (DE)
(72) Erfinder: Dechentreiter, Georg, D-8854 Asbach-Bäumenheim (DE); Graf, Ulrich, D-8850 Donauwörth (DE)
(74) Vertreter: Liebau, Gerhard, Dipl.-Ing.

(56) Entgegenhaltungen:
- DE-A- 3 114 602
- NL-A- 7 907 699
- US-A- 2 039 606

## Beschreibung

Die Erfindung betrifft eine Fangvorrichtung für den an zwei Schienen geführten Förderschlitten eines Aufzuges, mit einem am Förderschlitten vorgesehenen, um eine quer zu dessen Bewegungsrichtung verlaufende Achse schwenkbaren, mit einem Sperrglied verbundenen Steuerhebel, an dessen freiem Ende eine Folgerolle gelagert und durch Federkraft an eine, mit mehreren abwechselnd aufeinanderfolgenden Erhöhungen und Vertiefungen versehene Steuerkurve angedrückt ist, derart, daß die Folgerolle bei Betriebsgeschwindigkeit des Förderschlittens ständig in Anlage an der Steuerkurve gehalten und im Störfall bei Erreichen der Auslösegeschwindigkeit durch die Erhöhungen von der Steuerkurve weggeschleudert wird und dadurch das Sperrglied in Sperrstellung bringt.

Bei einer derartigen bekannten Fangvorrichtung (DE-OS 31 08 879), die für Rolltreppen bestimmt ist, besteht die Steuerkurve aus einem mit der Achse des Laufrades verbundenen Nockenscheibe in Form eines gleichseitigen Dreieckes. Bei Drehung des Laufrades des Förderschlittens wird die Nockenscheibe gedreht, wobei die Folgerolle nacheinander an den drei Dreieckseiten abrollt. Da die Dreiecksseiten im Bereich ihrer Spitzen gegenüber der Drehachse eine größere Entfernung aufweisen als im Bereich ihrer Mitte, bilden die Spitzen Erhöhungen gegenüber den dazwischenliegenden "Vertiefungen". Am freien Ende des Steuerhebels ist seitlich neben der Folgerolle ein Anschlag vorgesehen. Das Laufrad trägt an seinem Umfang drei Sperrnocken. Auf den Steuerhebel wirkt außerdem eine Feder ein, die die Folgerolle an die Nockenscheibe andrückt. Bei normaler Betriebsgeschwindigkeit rollt die Folgerolle bei Drehung der Nockenscheibe nacheinander an den drei Dreiecksseiten ab.

Erhöht sich jedoch im Störfall die Drehgeschwindigkeit des Laufrades wesentlich über die normale Betriebsgeschwindigkeit, dann wird die Folgerolle durch die Spitzen der Nockenscheibe nach außen geschleudert. Hierdurch gerät der Anschlag in die Bewegungsbahn eines der Sperrnocken. Hierdurch wird ein Bremskörper mitgenommen, der die Schwenkachse des Steuerhebels trägt. Der Bremskörper weist eine kreisförmige Scheibe mit einem messerförmigen Umfang auf, der in die Oberfläche der Schiene eindringen und ein Abbremsen des Förderschlittens bewirken soll. Es handelt sich also um eine kraftschlüssige Fangvorrichtung, die jedoch nur für Schrägaufzüge, wie z.B. Rolltreppen, geeignet ist. Damit die Fangvorrichtung funktioniert, muß nämlich die Nockenscheibe von einem der Laufräder angetrieben werden. Dieser Antrieb ist nur dann gewährleistet, wenn genügend Reibung zwischen dem Laufrad und der Schiene vorhanden ist. Bei Vertikal-Aufzügen ist die Reibung zwischen den Laufrädern und der Schiene gering oder manchmal auch gar nicht vorhanden. Auch bei Schräg-Aufzügen können Schwierigkeiten entstehen, wenn die Schienen verölt oder vereist sind und hierdurch die Reibung verringert ist. In diesem Fall funktioniert dann die Fangvorrichtung nicht oder zu spät. Nachteilig ist ferner, daß durch das Eindringen der Exzenterscheibe in die Oberfläche der Schiene diese auf einer größeren Länge beschädigt wird.

Der Erfindung liegt die Aufgabe zugrunde, eine Fangvorrichtung für den an zwei Schienen geführten Förderschlitten eines Aufzuges der eingangs erwähnten Art zu schaffen, die sowohl bei Schräg-Aufzügen als auch bei Vertikal-Aufzügen funktioniert, einen einfachen Aufbau aufweist und unabhängig von den jewei ligen Reibungsverhältnissen zwischen Laufrad und Schiene ein rasches und betriebssicheres Stillsetzen des Förderschlittens ohne Beschädigung der Schienen ermmöglicht.

Dies wird nach der Erfindung dadurch erreicht, daß die Steuerkurve sich in Längsrichtung der Schienen erstreckt und mit einer derselben verbunden ist, oder eine inheit bildet, daß zwischen den Schienen mehrere, quer zu dessen Längsrichtung verlaufende Sprossen vorgesehen sind, daß das Sperrglied als mit den Sprossen im Störfall zusammenwirkende Sperrklinke ausgebildet und fest mit dem Steuerhebel verbunden ist und daß die Erhöhungen bzw. Vertiefungen der Steuerkurve gegenüber den Sprossen so angeordnet sind, daß die Sperrklinke bei Betriebsgeschwindigkeit beim Passieren jeder Sprosse außerhalb der Sprossenebene an der jeweiligen Sprosse vorbeigeführt und im Störfall durch den weggeschleuderten Steuerhebel in die Sprossenebene hineingeschwenkt wird.

Die neue Fangvorrichtung arbeitet unabhängig von der Drehung eines Laufrades und kann deshalb sowohl bei Schräg-Aufzügen als auch bei Vertikal-Aufzügen verwendet werden. Außerdem spielen die jeweiligen Reibungsverhältnisse zwischen Laufrad und Schiene keine Rolle. Die Fangvorrichtung besteht nur aus wenigen, einfach herzustellenden Teilen und ist deshalb verhältnismäßig billig in der Herstellung. Die Sperrklinke greift formschlüssig an einer der Sprossen an, was zu einem raschen und betriebssicheren Stillsetzen des Förderschlittens führt. Auch hier spielen die jeweiligen Reibungsverhältnisse an der schiene keine Rolle. Bei Wirksamwerden der Fangvorrichtung wird außerdem die Schiene in keiner Weise beschädigt. Die Fangvorrichtung löst sich selbsttätig wieder so bald der Förderschlitten aufwärts bewegt wird. Außerdem kann die Fangvorrichtung auch als Arretierungsvorrichtung des Förderschlittens beim Auf- und Abbau der Schienen verwendet werden. Die Auslösegeschwindigkeit, d.h. die Geschwindigkeit des Förderschlittens, bei der die Fangvorrichtung wirksam wird, kann durch Verstellung der Federkraft, mit der der Steuerhebel mit seiner Folgerolle an die Steuerkurve angedrückt wird, in einfacher Weise eingestellt werden.

Weitere vorteilhafte Ausgestaltungen der Erfindung sind in den Unteransprüchen gekennzeichnet.

Die Erfindung ist in folgendem, anhand von mehreren in der Zeichnung dargestellten Ausführungsbeispielen näher erläutert. Es zeigen:
Figur 1 eine Seitenansicht des Förderschlittens mit der Fangvorrichtung in normaler Betriebsstellung,
Figur 2 einen vertikalen Schnitt nach der Linie II-II der Figur 1,
Figur 3 einen horizontalen Schnitt nach der Linie III-III der Figur 1,
Figur 4 einen Längsschnitt der Fangvorrichtung in Fangstellung,
Figur 5 ein zweites Ausführungsbeispiel der Steuerkurve in Seitenansicht,
Figur 6 ein drittes Ausführungsbeispiel der Steuerkurve in Seitenansicht,
Figur 7 einen Querschnitt nach der Linie VII-VII der Figur 6,
Figur 8 ein viertes Ausführungsbeispiel.

Ein Förderschlitten 1 ist mittels mehrerer Führungsrollen 2, 3 an vertikalen oder schräg geneigten Schienen 4 verschiebbar geführt. Die Schienen 4 werden durch Rechteck-Hohlprofile gebildet. Sie sind durch Sprossen 5, die quer zur Längsrichtung der Schienen 4 verlaufen, miteinander verbunden. Die Sprossen 5 sind in gleichmäßigen Abständen (gleicher Teilung) t von etwa 250 mm angeordnet. Der Förderschlitten 1 hängt an einem nicht dargestellten Seil.

Mit der rechten Schiene 4 ist ein wellenförmig gebogenes, starres Metallband verbunden, welches als Steuerkurve 6 dient. Die Erhöhungen 6a der Steuerkurve 6 sind dabei jeweils im Bereich einer Sprosse 5 an deren dem Förderschlitten 1 zugekehrten Seite angeordnet. Die Vertiefungen 6b der wellenförmig gebogenen Steuerkurve 6 liegen jeweils in der Mitte zwischen den Sprossen 5. Die gegenseitigen Abstände der Erhöhungen 6a und der Vertiefungen 6b entsprechen den Abständen t der Sprossen 5, weshalb hier der gleiche Bezugsbuchstabe "t" verwendet worden ist.

Ein Steuerhebel 7 ist mit der Schwenkachse 8 fest verbunden, wobei sich diese Schwenkachse 8 quer zur Bewegungsrichtung B des Förderschlittens bzw. quer zur Schienenlängsrichtung erstreckt. Die Schwenkachse 8 ist in einem Langloch 9 der Zwischenholme 10 in Bewegungsrichtung B des Förderschlittens 1 verschiebbar. An einem Querstück 11, in welchem die Schwenkachse 8 drehbar ist, greift die Kolbenstange 12 eines progressiv wirkenden, hydraulischen Dämpfungszylinders 13 an der über den Querholm 14 und die Zwischenholme 10 am Förderschlitten 1 abgestützt ist.

Der Steuerhebel 7 ist zweckmäßig als doppelarmiger Hebel ausgebildet. An dem ersten Hebelarm 7a ist eine Folgerolle 15 drehbar gelagert, die mit der Steuerkurve 6 zusammenwirkt. Am zweiten Hebelarm 7b ist eine Sperrklinke 16 angeordnet. Der Steuerhebel 7 und die Sperrlinke 16 sind in der Nähe der rechten Schiene 4 angeordnet. Eine weitere gleichartige Sperrklinke ist an dem Hebel 17 vorgesehen, der in der Nähe der anderen linken Schiene 4 angeordnet ist und mit der Schwenkachse 8 fest verbunden ist. Eine Schenkelfeder 18, die sich einerseits am Hebel 17 und andererseits an dem Querstück 11 abstützt, übt auf die Achse 8 ein Moment in Richtung A aus, wodurch die Folgerolle 15 an die Steuerkurve 6 angedrückt wird. Der eine Schenkel 18a der Schenkelfeder 18 liegt an einem Anschlagstift 19 an, der in eine von vier Gewindebohrungen 20 im Querstück 11 einschraubbar ist. Durch Versetzen des Anschlagstiftes 19 in eine andere Gewindebohrung 20 kann die Federspannung der Schenkelfeder 18 erhöht oder verringert werden. Hierdurch kann man die Auslösegeschwindigkeit, wie nachfolgend noch näher erläutert wird, einstellen.

Mit dem Steuerhebel 7 ist ferner ein dritter Hebelarm 7c verbunden, der sich schräg zu dem doppelarmigen Hebel 7a, 7b erstreckt und dessen freies Ende im Normalbetrieb des Förderschlittens, wie es in Figur 2 dargestellt ist, gegenüber der Schwenkachse 8 auf der den Sprossen 5 abgewandten Seite des Förderschlittens angeordnet ist. Am freien Ende des dritten Hebelarmes 7c ist ein Belastungsgewicht 21 in Form einer Querstange angeordnet. Durch dieses Belastungsgewicht 21 und den dritten Hebelarm 7c wird auf die Schwenkachse 8 ein Moment ausgeübt, welches entgegen dem Moment A wirkt. Dieses durch die Schwerkraft bewirkte Moment soll bei einem etwaigen Bruch der Schenkel feder 18 die Fangvorrichtung auslösen, indem die Sperrklinke 16 in Sperrstellung geschwenkt wird.

Die das Belastungsgewicht bildende Querstange, deren Länge 1 etwas größer ist als der lichte Abstand a der Schienen, und deren beide Enden 21a sich somit im Bereich über den Schienen befinden, hat auch noch eine weitere Funktion. Sie dient nämlich beim Wirksamwerden der Fangvorrichtung als Widerlager für den Steuerhebel 7 und den Hebel 17, indem sie gemäß Figur 4 auf den Schienen 4 zur Anlage kommt.

Die Wirkungsweise der neuen Fangvorrichtung ist folgende:

Durch die Schenkelfeder 18 wird die Folgerolle 15 bei normaler Betriebsgeschwindigkeit des Förderschlittens 1 in ständiger Anlage an der Steuerkurve 6 gehalten. Die Sperrklinke 16, welche am zweiten Hebelarm 7b des Steuerhebels 7 angeordnet ist, führt hierdurch eine Bewegung aus, die entgegengesetzt zur Bewegung der Folgerolle 15 verläuft. Hierdurch wird die Sperrklinke 16 bei normaler Betriebsgeschwindigkeit des Förderschlittens 1 beim Passieren jeder Sprosse 5 außerhalb der Sprossenebene E-E an der jeweiligen Sprosse vorbeigeführt, wie es in Figur 2 dargestellt ist.

Im Störfall, also bei Seilbruch, oder bei Ausfall der Seilwinde, bewegt sich der Förderschlitten 1 infolge der Schwerkraft nach unten, wobei seine Geschwindigkeit über die normale Betriebsgeschwindigkeit anwächst. Durch die von einer Vertiefung 6b der Steuerkurve 6 zu einer Erhöhung 6a verlaufende Schräge der Steuerkurve 6, erhält das System, bestehend aus Förderrolle 15 und Steuerhebel 7, eine Beschleunigung, die entgegen dem Moment A der Feder 18 wirkt. Bei Geschwindigkeiten des Förderschlittens 1, die in einem vorbestimmten Maße über der Betriebsgeschwindigkeit liegen, ist das von der Feder 18 ausgeübte Moment A zu gering, um die Folgerolle auch nach einer Erhöhung 6a an der Steuerkurve 6 zu halten. Die Erhöhung 6a wirkt ähnlich wie eine Sprungschanze und schleudert den ersten Hebelarm 7a von der Steuerkurve 6, gemäß Figur 2, nach rechts weg. Hierdurch wird die Sperrklinke 16 in entgegengesetzter Richtung, d.h. nach links, in die Sprossenebene E-E hineingeschwenkt, und zwar in dem Augenblick, in dem sich die Sperrklinke 16 zwischen zwei Sprossen befindet. Die Sperrklinke kommt hierdurch bei weiterer Bewegung des Förderschlittens 1 nach unten an der nächsten Sprosse 15 zur Anlage, wodurch der Steuerhebel 7 und auch der Hebel 17 so weit verschwenkt werden, bis die das Belastungsgewicht 21 bildende Querstange mit ihrem Enden 21a gemäß Figur 4 zur Anlage an den Schienen 4 gelangt. Die Sperrklinke 16 greift somit formschlüssig an einer der Sprossen 5 an. Da die, die Sperrklinken 16 tragende Schwenkachse 8, über das Querstück 11, die Kolbenstange 12 und den Dämpfungszylinder 13 an dem Förderschlitten abgestützt ist, erfolgt eine Dämpfung beim Stillsetzen des Förderschlittens. Die Fangvorrichtung wirkt lageunabhängig, d.h. sowohl bei vertikal angeordneten Schienen, als auch bei schräg angeordneten Schienen und an Übergangsstücken von schräg angeordneten Schienen in vertikale Schienen.

Zum Lösen der Fangvorrichtung sind keine besonderen Arbeiten erforderlich. Wird nämlich der Förderschlitten 1 wieder mittels Seilzuges hochgezogen, so drückt die Schenkelfeder 18 den Steuerhebel 7 wieder in seine normale Betriebsstellung, in welcher die Folgerolle 15 an der Steuerkurve 6 anliegt. Hierdurch gelangt die Sperrklinke 16 aus ihrer Sperrstellung.

Aus obiger Beschreibung ergibt sich, daß die Auslösegeschwindigkeit, also die Geschwindigkeit des Förderschlittens 1, bei der die Fangvorrichtung wirksam wird, im wesentlichen abhängt von der Spannung der Schenkelfeder 18. Je geringer die Federspannung, desto geringer ist auch die Auslösegeschwindigkeit und umgekehrt. Wie bereits oben beschrieben wurde, kann man die Federkraft durch Versetzen des Anschlagstiftes 19 verändern.

Beim Auf- bzw. Abbau der Schienen, der von einem am Förderschlitten 1 angebrachten Bedienungskorb aus vorgenommen werden kann, ist es erforderlich, den Förderschlitten jeweils am oberen Ende eines bereits montierten Schienenpaares zu arretieren, damit das den Förderschlitten tragende Seil entlastet werden kann. Diese Arretierung kann in einfacher Weise mittels der formschlüssig wirkenden Fangvorrichtung erfolgen. Zur Arretierung drückt man auf die Querstange des Belastungsgewichtes 21, bis diese an den Schienen 4 anliegt. Hierdurch gelangen die Sperrklinken gemäß Figur 4 an ihre Sperrstellung. Beim Absenken des Förderschlittens 1 mittels des Seiles legen sich die Sperrklinken 16 an der nächsten darunterliegenden Quersprosse 5 an und verhindern somit eine weitere Bewegung des Förderschlittens nach unten. Durch das Gewicht des Förderschlittens werden sie auch in Sperrstellung gehalten, so daß man nunmehr das Seil gefahrlos lockern kann. Wird nach erfolgtem An- oder Abbau des darüberliegenden Schienenpaares der Förderschlitten wieder angehoben, so löst sich die mit der Fangvorrichtung vorgenommene Arretierung selbsttätig.

Während bei dem in Figur 1-4 dargestellten Ausführungsbeispiel die Steuerkurve 6 durch ein gesondertes Bauteil gebildet wird, bildet die Steuerkurve bei den in den Figuren 6-8 dargestellten Ausführungsbeispielen eine Einheit mit den Schienen. Gemäß Figur 5 weist die Schiene 4ʹ Ausnehmungen 22 auf, die in der Bewegungsspur der nicht dargestellten Folgerolle liegen. Die Ausnehmungen 22 bilden Vertiefungen und die dazwischen stehengebliebenen Teile der Schiene 4ʹ Erhöhungen. Durch die unteren Kanten 22a wird bei Erreichen bzw. Überschreiten der Auslösegeschwindigkeit die Folgerolle nach außen von der Schiene 4ʹ weggeschleudert und dadurch die Sperrklinke, wie oben beschrieben, in Sperrstellung gebracht.

Bei dem in Figur 6 + 7 dargestellten Ausführungsbeispiel weist die Schiene 4" ein U-Profil auf. Der eine Schenkel 4a dieses U-Profiles 4" ist mit Eindrückungen 23 versehen, die als Vertiefungen wirken. Die zwischen den Eindrücken 23 liegenden Teile des U-Schenkels 4a bilden demgegenüber Erhöhungen, so daß bei Erreichen oder Überschreiten der Auslösegeschwindigkeit durch den Übergang einer Vertiefung 23 in eine Erhöhung das Wegschleudern des Steuerhebels erfolgt.

Bei dem in Figur 8 dargestellten Ausführungsbeispiel bilden die Sprossen 5 und die zwischen den Sprossen liegenden Zwischenräume 24 eine Steuerkurve. Zu diesem Zweck weist die Folgerolle 15ʹ eine größeren Durchmesser D auf.

Die zwischen den Sprossen 5 liegenden Zwischenräume 24 bilden Vertiefungen, die sprossen 5 selbst Erhöhungen der Steuerkurve. Bei Erreichen oder Überschreiten der Auslösegeschwindigkeit wird die Folgerolle 15ʹ durch die Sprossen 5 nach rechts geschleudert, wodurch die Sperrklinke 16 nach links in Sperrstellung gelangt.

Die Steuerkurve kann auch durch ein Lochblech gebildet sein, welches Ausnehmungen ähnlich wie die Schiene 4' gemäß Figur 5 aufweist, und in ähnlicher Weise wie das gewellte Metallband gemäß Figur 1 neben der Schiene angeordnet ist.

## Patentansprüche

1. Fangvorrichtung für den an zwei Schienen (4) geführten Förderschlitten (1) eines Aufzuges, mit einem am Förderschlitten vorgesehenen, um eine quer zu dessen Bewegungsrichtung (B) verlaufende Achse (8) schwenkbaren, mit einem Sperrglied (16) verbundenen Steuerhebel (7), an dessen freiem Ende (7a) eine Folgerolle (15) gelagert und durch Federkraft an eine, mit mehreren abwechselnd aufeinanderfolgenden Erhöhungen (6a) und Vertiefungen (6b) versehene Steuerkurve (6) angedrückt ist, derart, daß die Folgerolle bei Betriebsgeschwindigkeit des Förderschlittens ständig in Anlage an der Steuerkurve gehalten und im Störfall bei Erreichen der Auslösegeschwindigkeit durch die Erhöhungen von der Steuerkurve weggeschleudert wird und dadurch das Sperrglied in Sperrstellung bringt, **dadurch gekennzeichnet,** daß die Steuerkurve (6) sich in Längsrichtung der Schienen (4) erstreckt und mit einer derselben verbunden ist oder eine Einheit bildet, daß zwischen den Schienen (4) mehrere quer zu deren Längsrichtung verlaufende Sprossen (5) vorgesehen sind, daß das Sperrglied als mit den Sprossen (5) im Störfall zusammenwirkende Sperrklinke (16) ausgebildet und fest mit dem Steuerhebel (7) verbunden ist, und daß die Erhöhungen (6a) bzw. Vertiefungen (6b, 22, 23, 24) der Steuerkurve (6) gegenüber den Sprossen (5) so angeordnet sind, daß die Sperrklinke (16) bei Betriebsgeschwindigkeit beim Passieren jeder Sprosse (5) außerhalb der Sprossenebene (E-E) an der jeweiligen Sprosse vorbeigeführt und im Störfall durch den weggeschleuderten Steuerhebel (7) in die Sprossenebene (E-E) hineingeschwenkt wird.

2. Vorrichtung nach Anspruch 1, **dadurch gekennnzeichnet,** daß die Schwenkachse (8) des Steuerhebels (7) bzw. der Sperrklinke (16) in Bewegungsrichtung (B) des Förderschlittens gegenüber diesem verschiebbar ist und über einen Stoßdämpfer (Dämpfungszylinder 13) am Förderschlitten abgestützt ist.

3. Vorrichtung nach Anspruch 1 oder 2, **dadurch gekennzeichnet,** daß der Steuerhebel (7) als doppelarmiger Hebel (7a, 7b) ausgebildet ist, an dessen erstem Hebelarm (7a) die Folgerolle (15) und an dessen zweitem Hebelarm (7b) die Sperrklinke (16) angeordnet sind.

4. Vorrichtung nach Anspruch 3, **dadurch gekennzeichnet,** daß mit dem Steuerhebel (7) ein dritter Hebelarm (7c) verbunden ist, der sich schräg zu dem doppelarmigen Hebel (7a, 7b) erstreckt und dessen freies Ende im Normalbetrieb des Förderschlittens (1) gegenüber der Schwenkachse (8) des Steuerhebels (7) auf der den Sprossen (5) abgewandten Seite des Förderschlittens (1) angeordnet ist, wobei am freien Ende des dritten Hebelarmes ein Belastungsgewicht (21) angeordnet ist.

5. Vorrichtung nach Anspruch 4, **dadurch gekennzeichnet,** das das Belastungsgewicht (21) eine Querstange ist, deren Länge (1) etwas größer ist als der lichte Abstand (a) der Schienen (4) und deren beide Enden (21a) im Bereich über den Schienen (4) angeordnet sind.

6. Vorrichtung nach Anspruch 1, **dadurch gekennzeichnet,** daß die Sprossen (5) in gleichen gegenseitigen Abständen (Teilung) (t) angeordnet sind und daß die gegenseitigen Abstände (Teilung) der Erhöhungen (6a) und die gegenseitigen Abstände (Teilung) der Vertiefungen (6b, 22, 23, 24) der Steuerkurve den Abständen (t) der Sprossen (5) entsprechen.

7. Vorrichtung nach Anspruch 1 oder 6, **dadurch gekennzeichnet,** daß die Erhöhungen (6a) der Steuerkurve (6) jeweils im Bereich der Sprossen (5) angeordnet sind.

8. Vorrichtung nach Anspruch 1, 6 oder 7, **dadurch gekennzeichnet,** daß die Steuerkurve (6) ein wellenförmig gebogenes, starres Metallband ist, dessen Erhöhungen (6a) jeweils im Bereich einer Sprosse (5) an der dem Förderschlitten (1) zugekehrten Seite der Sprossen (5) angeordnet sind.

9. Vorrichtung nach Anspruch 1, 6 oder 7, **dadurch gekennzeichnet,** daß die Steuerkurve (6) durch eine der Schienen (4ʹ, 4") gebildet ist, wobei die Vertiefungen durch Ausnehmungen (22) oder Eindrückungen (23) in der Schiene (4ʹ, 4") gebildet sind.

10. Vorrichtung nach Anspruch 1, **dadurch gekennzeichnet,** daß die Sprossen (5) selbst und die Zwischenräume (24) zwischen den Sprossen (5) die Steuerkurve (6) bilden, wobei die Folgerolle (15ʹ) einen größeren Durchmesser (D) aufweist.

11. Vorrichtung nach Anspruch 1, **dadurch gekennzeichnet,** daß die Federspannung der Feder (18) einstellbar ist.

12. Vorrichtung nach einem der Ansprüche 1-11, **dadurch gekennzeichnet,** daß auf der Schwenkachse (8) des Steuerhebels (7) eine zweite Sperrklinke angeordnet ist, wobei der Steuerhebel (7) und die erste Sperrklinke (16) in der Nähe der einen Schiene (4) und die zweite Sperrklinke in der Nähe der anderen Schiene (4) angeordnet ist.

## Claims

1. Catching device for a lift carriage (1) guided on two rails (4), with a control lever (7) which is provided on the carriage, pivotable about a shaft (8) extending transversely to the direction of travel thereof (B) and connected to a locking member (16), and at the free end (7a) of which a follower roller (15) is mounted and biassed by spring force against a control cam (6) provided with several raised areas (6a) and depressions (6b) succeeding each other alternately, in such a way that the follower roller at the operating speed of the carriage is constantly held in contact with the control cam and in case of breakdown on reaching the release speed is swung out by the raised areas away from the control cam and thus moves the locking member into the locking position, characterised in that the control cam (6) extends in the longitudinal direction of the rails (4) and is connected to one of them, or forms a unit, that between the rails (4) are provided several rungs (5) extending transversely to the longitudinal direction thereof, that the locking member is designed as a locking latch (16) coacting with the rungs (5) in case of breakdown and is connected rigidly to the control lever (7), and that the raised areas (6a) and depressions (6b, 22, 23, 24) of the control cam (6) are arranged in such a way relative to the rungs (5) that the locking latch (16) at operating speed, when each rung (5) passes outside the plane of the rungs (E-E), is moved past the respective rung and in case of breakdown is pivoted into the plane of the rungs (E-E) by the control lever (7) which has been swung out.

2. Device according to claim 1, characterised in that the pivot shaft (8) of the control lever (7) or of the locking latch (16) is slidable in the direction of travel (B) of the carriage relative thereto and supported on the carriage via a shock absorber (damping cylinder 13).

3. Device according to claim 1 or 2, characterised in that the control lever (7) is constructed as a double-armed lever (7a, 7b), on the first lever arm (7a) of which is disposed the follower roller (15), and on the second lever arm (7b) the locking latch (16).

4. Device according to claim 3, characterised in that to the control lever (7) is connected a third lever arm (7c) which extends obliquely to the double-armed lever (7a, 7b) and the free end of which during normal operation of the carriage (1) is disposed opposite the pivot shaft (8) of the control lever (7) on the side of the carriage (1) facing away from the rungs (5), wherein at the free end of the third lever arm is disposed a balance weight (21).

5. Device according to claim 4, characterised in that the balance weight (21) is a cross bar, the length (1) of which is slightly greater than the clearance (a) between the rails (4) and the two ends (21a) of which are disposed in the region above the rails (4).

6. Device according to claim 1, characterised in that the rungs (5) are arranged at equal mutual intervals (spacing) (t) and that the mutual intervals (spacing) between the raised areas (6a) and the mutual intervals (spacing) between the depressions (6b, 22, 23, 24) of the control cam correspond to the intervals (t) between the rungs (5).

7. Device according to claim 1 or 6, characterised in that the raised areas (6a) of the control cam (6) are disposed respectively in the region of the rungs (5).

8. Device according to claim 1, 6 or 7, characterised in that the control cam (6) is a rigid metal strip bent to an undulating shape, the raised areas (6a) of which are disposed in each case in the region of a rung (5) on the side of the rungs (5) facing towards the carriage (1).

9. Device according to claim 1, 6 or 7, characterised in that the control cam (6) is formed by one of the rails (4ʹ, 4"), wherein the depressions are formed by recesses (22) or indentations (23) in the rail (4ʹ, 4").

10. Device according to claim 1, characterised in that the rungs (5) themselves and the gaps (24) between the rungs (5) form the control cam (6), wherein the follower roller (15ʹ) has a larger diameter (D).

11. Device according to claim 1, characterised in that the spring tension of the spring (18) is adjustable.

12. Device according to any of claims 1-11, characterised in that on the pivot shaft (8) of the control lever (7) is disposed a second locking latch, wherein the control lever (7) and the first locking latch (16) are disposed in the vicinity of one rail (4) and the second locking latch is disposed in the vicinity of the other rail (4).

## Revendications

1. Parachute pour la cabine (1), guidée sur deux rails (4), d'un monte-charge, avec un levier de commande (7), prévu sur la cabine, pivotant autour d'un axe (8) s'étendant transversalement à sa direction de déplacement (B), lié à un organe de blocage (13), levier (7) à l'extrémité libre (7a) duquel un galet suiveur (15) est monté et pressé par une force élastique, sur une came de commande (6) pourvue de plusieurs bosses (6a) et creux (6b) alternant successivement, de telle façon qu'à la vitesse de fonctionnement de la cabine, le galet suiveur soit maintenu constamment en appui sur la came de commande et qu'en cas d'incident, il soit éjecté de la came de commande grâce aux bosses lorsqu'il a atteint la vitesse de déclenchement et place de ce fait l'organe de blocage en position de blocage, caractérisé en ce que la came de commande (6) s'étend dans la direction longitudinale des rails (4) et est reliée à l'un d'entre eux ou forme un ensemble avec lui, que plusieurs échelons (5) sont prévus entre les rails (4), transversalement à leur direction longitudinale, que l'organe de blocage est réalisé sous la forme d'un cliquet de blocage (16), qui coopère avec les échelons (5) en cas d'incident et est fermement relié au levier de commande (7), et que, vis à vis des échelons (5), les bosses (6a), respectivement les creux (6b, 22, 23, 24), de la came de commande (6) sont disposés de telle façon que, pour la vitesse de fonctionnement, le cliquet de blocage (16) passe sur chaque échelon (5) en restant à l'extérieur du plan des échelons (E-E) et qu'en cas d'incident, il est basculé à l'intérieur du plan des échelons (E-E) au moyen du levier de commande (7) qui se trouve éjecté.

2. Parachute selon la revendication 1, caractérisé en ce que, dans la direction du déplacement (B) de la cabine, l'axe de pivotement (8) du levier de commande (7), respectivement du cliquet de blocage (16), est déplaçable par rapport à la cabine et prend appui sur la cabine par l'intermédiaire d'un amortisseur de choc (cylindre amortisseur 13).

3. Parachute selon la revendication 1 ou 2, caractérisé en ce que le levier de commande (7) est réalisé sous forme de levier à deux bras (7a, 7b), au premier bras de levier (7a) duquel est disposé le galet suiveur (15) et au deuxième bras de levier (7a) duquel est disposé le cliquet de blocage (16).

4. Parachute selon la revendication 3, caractérisé en ce qu'au levier de commande (7) est relié un troisième bras de levier (7c), qui s'étend en biais par rapport au levier à deux bras (7a, 7b) et dont, en fonctionnement normal de la cabine (1), l'extrémité libre est disposée, par rapport à l'axe de pivotement (8) du levier de commande (7), du côté de la cabine qui est opposé aux échelons (5), un poids de chargement (21) étant disposé à l'extrémité libre du troisième bras de levier.

5. Parachute selon la revendication 4, caractérisé en ce que le poids de chargement (21) est une barre transversale dont la longueur (1) est un peu supérieure à la distance libre (a) entre les rails (4) et dont les deux extrémités (21a) sont disposées dans la zone située au-dessus des rails (4).

6. Parachute selon la revendication 1, caractérisé en ce que les échelons (5) sont disposés selon des espacements (division) mutuels (t) identiques et que les espacements mutuels (division) des bosses (6a) et les espacements mutuels (division) des creux (6b, 22, 23, 34) de la came de commande correspondent aux espacements (t) des échelons (5).

7. Parachute selon la revendication 1 ou 6, caractérisé en ce que les bosses (6a) de la came de commande (6) sont chaque fois disposées dans la zone des échelons (5).

8. Parachute selon la revendication 1, 6 ou 7, caractérisé en ce que la came de commande (6) est une bande métallique rigide pliée de façon ondulée, dont les bosses (6a) sont chaque fois disposées dans la zone d'un échelon (5), du côté des échelons (5) qui est tourné vers la cabine (1).

9. Parachute selon la revendication 1, 6 ou 7, caractérisé en ce que la came de commande (6) est formée par l'un des rails (4ʹ, 4"), les creux étant formés par des évidements (22) ou des empreintes (23) pratiquées dans le rail (4ʹ, 4").

10. Parachute selon la revendication 1, caractérisé en ce que les échelons (5) mêmes et les espaces intermédiaires (24) entre les échelons (5) forment la came de commande (6), le galet suiveur (15ʹ) présentant un diamètre (D) plus important.

11. Parachute selon la revendication 1, caractérisé en ce que la tension élastique du ressort (18) est réglable.

12. Parachute selon l'une des revendications 1 à 11, caractérisé en ce que, sur l'axe de pivotement (8) du levier de commande (7) est disposé un deuxième cliquet de blocage, le levier de commande (7) et le premier cliquet de blocage (16) étant disposés à proximité de l'un des rails (4) et le deuxième cliquet de blocage étant disposé à proximité de l'autre rail (4).
